# EUROPÄISCHE PATENTSCHRIFT

(11) **EP 3 737 211 B1**
(45) Veröffentlichungstag und Bekanntmachung des Hinweises auf die Patenterteilung: **07.06.2023**
(21) Anmeldenummer: 20169525.1
(22) Anmeldetag: 15.04.2020
(51) Int. Cl.: H05B 6/12, H05B 3/72

(54) **KOCHFELD MIT EINEM FLÄCHIGEN TRAGBLECH FÜR HEIZEINRICHTUNGEN UND VERFAHREN ZUR HERSTELLUNG EINES SOLCHEN TRAGBLECHS**
HOB WITH A FLAT SUPPORT PLATE FOR HEATING DEVICES AND METHOD FOR MANUFACTURING SUCH A SUPPORT PLATE
PLAQUE DE CUISSON DOTÉE D'UNE TÔLE PORTANTE PLATE POUR DISPOSITIFS DE CHAUFFAGE ET PROCÉDÉ DE FABRICATION D'UNE TELLE TÔLE PORTANTE

(30) Priorität: 06.05.2019 DE 102019206476
(43) Veröffentlichungstag der Anmeldung: 11.11.2020
(73) Patentinhaber: E.G.O. Elektro-Gerätebau GmbH, 75038 Oberderdingen (DE)
(72) Erfinder: Ernst, Cornelia, 76703 Kraichtal (DE); Essig, Lara, 75433 Maulbronn (DE); Rupp, Michael, 75031 Eppingen (DE); Wein, Siegbert, 76703 Kraichtal (DE)
(74) Vertreter: Patentanwälte Ruff, Wilhelm, Beier, Dauster & Partner mbB

(56) Entgegenhaltungen:
- EP-A1- 3 379 900
- EP-A2- 2 427 032
- DE-A1- 10 006 863
- Gerd K. Reitter: "Leichtbau durch Sicken", , 31. Dezember 2013 (2013-12-31), Seiten 1-339, XP055731836, Gefunden im Internet: URL:https://4ming.de/leichtbau-durch-sicke n-fachbuch [gefunden am 2020-09-18]

## Beschreibung

Die Erfindung betrifft ein Kochfeld mit einem flächigen Tragblech aus Metall, auf dem Heizeinrichtungen angeordnet sind, insbesondere Induktionsheizeinrichtungen. Des Weiteren betrifft die Erfindung ein Verfahren zur Herstellung eines Tragblechs für ein solches Kochfeld bzw. eines solchen Tragblechs.

Es ist beispielsweise aus der DE 102017205061 A1 bekannt, dass derartige Tragbleche in einem Kochfeld Gefahr laufen, nach unten durchgebogen zu werden. Dies liegt zum Einen am Gewicht der darauf angeordneten Heizeinrichtungen, welche vor allem im Fall von Induktionsheizeinrichtungen bzw. Induktionsheizspulen relativ schwer sind. Zum Anderen werden diese Heizeinrichtungen üblicherweise an die Unterseite einer darüber verlaufenden Kochfeldplatte angedrückt, und diese Andrückkraft übertragen die Heizeinrichtungen dann auf das Tragblech bzw. diese Andrückkraft muss auch von dem Tragblech aufgebracht werden. Um ein Durchbiegen des Tragblechs zu verhindern, ist hier ein Stützträger vorgesehen, der das Tragblech überspannt und es verstärkt bzw. stützt. Hierfür müssen aufwändig separate Teile in Form der Stützträger hergestellt werden und am Tragblech befestigt werden bzw. in das Kochfeld eingebaut werden.

Aus der DE 100 06 863 A1 ist ein Kochfeld mit einer Kochfeldplatte und einem flächigen Tragblech aus Metall darunter bekannt. In das Tragblech sind Einbuchtungen nach unten eingebracht, insbesondere durch Prägen. Dabei können sie eine Vielzahl von Ausführungsformen und Gestaltungsmöglichkeiten bilden. Die Einbuchtungen dienen dazu, eine elektrische Kapazität zwischen einer Induktionsspule als Heizeinrichtung und dem Tragblech bzw. einer dieses aufweisenden Trägereinrichtung zu reduzieren. Durch die Einprägungen nach unten entstehen auch luftgefüllte Zwischenräume hin zu Ferritstäben, die an der Unterseite der Induktionsheizspule vorgesehen sind zur Führung von deren Magnetfeld.

Aus der EP 2 427 032 A2 geht ein Kochfeld hervor mit einer Kochfeldplatte und einem Tragblech darunter, auf dem Heizelemente, beispielsweise Induktionsheizspulen, angeordnet sind. Dieses Tragblech liegt auf umlaufenden Absätzen einer Abdeckeinheit auf, die eine Art Gehäuse bildet. In dem Tragblech können Rastöffnungen vorgesehen sein, in welche Rasthaken von unten eingreifen, an denen eine Elektronikträgereinheit samt Leiterplatten befestigt ist.

Aus dem Dokument Gerd K. Reitter: "Leichtbau durch Sicken", 31. Dezember 2013, Seiten 1 bis 339, XP055731836 geht hervor, wie für statisch oder dynamisch belastete Blechstrukturen Sicken oder Einprägungen verwendet werden können. Diese dienen dazu, um diese Blechstrukturen zu stützen bzw. stabiler gegen Verformung zu machen. Dort wird mit unterschiedlichen Einprägungen in stark unterschiedlichen Anwendungen, die alle ein Blech aufweisen, untersucht, welche Vorteile für höhere Festigkeit erreichbar sind. Ein Hinweis auf die spezielle Ausgestaltung von Tragblechen für Kochfelder ist daraus für den Fachmann nicht ersichtlich.

### Aufgabe und Lösung

Der Erfindung liegt die Aufgabe zugrunde, ein eingangs genanntes Kochfeld sowie ein Verfahren zur Herstellung eines Tragblechs eines solchen Kochfelds zu schaffen, mit denen Probleme des Standes der Technik gelöst werden können und es insbesondere möglich ist, ein Tragblech zu stützen gegen Durchbiegen in einem mittleren Bereich oder auch insgesamt.

Gelöst wird diese Aufgabe durch ein Kochfeld mit den Merkmalen des Anspruchs 1 sowie durch ein Verfahren mit den Merkmalen des Anspruchs 15. Vorteilhafte sowie bevorzugte Ausgestaltungen der Erfindung sind Gegenstand der weiteren Ansprüche und werden im Folgenden näher erläutert. Dabei werden manche der Merkmale nur für das Kochfeld oder nur für das Verfahren zur Herstellung eines Tragblechs für ein solches Kochfeld beschrieben. Sie sollen jedoch unabhängig davon sowohl für das Kochfeld als auch für das Verfahren selbständig und unabhängig voneinander gelten können. Der Wortlaut der Ansprüche wird durch ausdrückliche Bezugnahme zum Inhalt der Beschreibung gemacht.

Es ist vorgesehen, dass das Kochfeld ein flächiges Tragblech aufweist, insbesondere aus Metall, auf dem Heizeinrichtungen angeordnet sind. Vorteilhaft sind sämtliche Heizeinrichtungen des Kochfelds auf einem einzigen Tragblech angeordnet bzw. weist das Kochfeld nur ein einziges Tragblech auf. Das Kochfeld weist besonders vorteilhaft ein einziges Tragblech auf, das eine wesentliche Fläche des Kochfelds einnehmen kann, insbesondere 60 % bis 90 % oder sogar bis 98 %, bzw. der Kochfeldplatte. Das Tragblech kann aus einem Metallblech bestehen, vorzugsweise mit einer Stärke von 0,5 mm bis 2 mm. Insbesondere bietet sich hier Aluminium an aufgrund der Korrosionsbeständigkeit, des relativ geringen Gewichts, der leichten Verarbeitbarkeit und der guten Wärmeableiteigenschaften.

Das Kochfeld weist des Weiteren eine Ansteuerung und/oder Leistungssteller auf für die Heizeinrichtungen. Die Ansteuerung kann eine Steuereinrichtung sein, insbesondere mit Bedieneinrichtung samt Bedienelementen und Steuerungselektronik bzw. integrierten Schaltkreisen. Die Leistungssteller können Umrichter sein, insbesondere im Fall von Induktionsheizeinrichtungen, und eine Leistungselektronik aufweisen, insbesondere Halbleiter-Leitungsschalter. Ansteuerung und/oder Leistungssteller können unter dem Tragblech angeordnet sein, vorteilhaft in einem Gehäuse. Eine Bedieneinrichtung ist vorteilhaft auf dem Tragblech angeordnet.

Erfindungsgemäß ist vorgesehen, dass das Tragblech mindestens eine Verstärkungs-Einprägung aufweist, die länglich ausgebildet ist und in einer Richtung von einer Außenseite des Tragblechs auf eine gegenüberliegende Außenseite zu verläuft. Die mindestens eine Verstärkungs-Einprägung überspannt also vorteilhaft einen Mittelbereich des Tragblechs, um diesen zu verstärken bzw. stabiler zu machen gegen ein Durchdrücken bzw. Durchbiegen. Besonders vorteilhaft sind mehrere Verstärkungs-Einprägungen vorgesehen, die alle parallel zueinander verlaufen können und ähnlich bzw. gleichartig ausgebildet sein können.

Die Verstärkungs-Einprägung steht nach unten aus einer Fläche des Tragblechs heraus bzw. steht nach unten über die Fläche des Tragblechs über, zumindest in einem an die Verstärkungs-Einprägung angrenzenden Bereich, also einen benachbarten Bereich. Derartige Möglichkeiten zur Verstärkung bzw. zur Versteifung von flächigen Blechen sind dem Fachmann allgemein bekannt. Des Weiteren weist die Verstärkungs-Einprägung eine Länge auf, die mindestens 80 % der Entfernung von der einen Außenseite des Tragblechs zur gegenüberliegenden Außenseite entspricht. Vorteilhaft ist sie sogar noch länger, insbesondere reicht sie von Außenseite zu Außenseite. Des Weiteren kann die Verstärkungs-Einprägung eine Breite aufweisen, die 2 % bis 20 %, insbesondere 3 % bis 10 %, ihrer Länge entspricht. Die Verstärkungs-Einprägung soll also relativ schmal sein, was zum Einen die im Übrigen flächige und flache Ausgestaltung des Tragblechs für dessen Verwendung möglichst wenig beeinträchtigt. Zum Anderen kann dadurch die Wirkung zur Verstärkung bzw. Versteifung des Tragblechs noch verbessert werden.

Somit sind die Mittel zur Verstärkung des Tragblechs sozusagen in das Tragblech integriert und damit insbesondere einteilig und einstückig hergestellt im Tragblech bzw. mit dem Tragblech. Durch die relativ große Länge der Verstärkungs-Einprägung, insbesondere das Verlaufen von einer Außenseite zur gegenüberliegenden Außenseite, wirkt die Verstärkung bzw. Versteifung auch großflächig für das gesamte Tragblech. Ein zusätzlicher Einsatz von separaten Trägern odgl. kann dann eingespart werden.

In Ausgestaltung der Erfindung kann vorgesehen sein, dass die Verstärkungs-Einprägung eine Querschnittsform aufweist, insbesondere als U-Form oder U-artige Form, die einen Boden und auf beiden Seiten des Bodens Seitenwände von der Fläche des Tragblechs bis zu dem Boden aufweist. Eine solche Verstärkungs-Einprägung kann also wie eine längliche flache Vertiefung oder Rinne ausgebildet sein. Ihre Seitenwände können dabei schräg zum Boden und aufeinander zu verlaufen, so dass sich die Querschnittsform der Verstärkungs-Einprägung nach unten bzw. zu ihrem Boden hin verjüngt. Dies erleichtert die Herstellung durch einen Prägevorgang, insbesondere durch das erfindungsgemäße Verfahren mit Einprägung. Alternativ kann die Verstärkungs-Einprägung im Rahmen der Erfindung auch anders hergestellt sein, beispielsweise durch Biegen, Falten oder Walzen. Des Weiteren kann die Querschnittsform relativ scharfe Kanten aufweisen, also relativ scharf abgewinkelt sein, was die Festigkeit nochmals erhöht. Ein Radius der Abbiegungen von den Seitenwänden der Verstärkungs-Einprägung zu der Fläche des Tragblechs einerseits und/oder dem Boden der Verstärkungs-Einprägung andererseits kann im Bereich zwischen 50 % und 200 % bis 300 % der Dicke des Tragblechs liegen. Ein Winkel der Seitenwände zu einer Fläche des Tragblechs kann zwischen 20° und 75° betragen, insbesondere zwischen 35° und 60°.

In vorteilhafter weiterer Ausgestaltung der Erfindung ist die Querschnittsform der Verstärkungs-Einprägung symmetrisch bzw. spiegelsymmetrisch. Eine Symmetriefläche verläuft rechtwinklig zur Fläche des Tragblechs und entlang der Längsrichtung der Verstärkungs-Einprägung, nämlich entlang der Mitte der Verstärkungs-Einprägung. So kann diese zum Einen leichter hergestellt werden und entfaltet zum Anderen eine gleichmäßige Verstärkungswirkung.

Ein Boden der Verstärkungs-Einprägung ist bevorzugt flach ausgebildet. Zusätzlich oder alternativ kann er parallel zu einer Fläche des Tragblechs verlaufen, nur eben um die Tiefe der Verstärkungs-Einprägung versetzt dazu sein. Diese Tiefe kann zwischen 50 % und 500 % der Dicke des Tragblechs betragen, vorzugsweise zwischen 150 % und 300 %. Alternativ ausgedrückt kann die Tiefe bzw. die Höhe der Verstärkungs-Einprägung, mit der sie über die Fläche des Tragblechs übersteht, zwischen 5 % und 20 % ihrer maximalen Breite betragen. Dabei weist die Verstärkungs-Einprägung vorteilhaft gleichbleibende Breite auf, möglichst auch gleichbleibende Tiefe.

Eine gewisse Verstärkungswirkung wird zwar bereits durch eine einzige Verstärkungs-Einprägung erreicht, die vorteilhaft dann in etwa durch einen Mittelpunkt oder Mittelbereich des Tragblechs verläuft. Bevorzugt weist das Tragblech aber mindestens zwei Verstärkungs-Einprägungen auf, die insbesondere parallel zueinander verlaufen und gleich lang sind, vorteilhaft auch gleichartig oder identisch ausgebildet sind. Besonders vorteilhaft sind es vier oder sechs Verstärkungs-Einprägungen. Dies ist vor allem dann von Vorteil, wenn die Verstärkungs-Einprägungen neben der Verstärkung bzw. Versteifung des Tragblechs noch weitere Funktionen übernehmen sollen.

In Ausgestaltung der Erfindung verläuft mindestens eine Verstärkungs-Einprägung entlang einer Außenseite des Tragblechs und parallel dazu. Somit kann das Tragblech selbst im Bereich seiner Außenseiten verstärkt bzw. gestützt werden. Ein Abstand der Verstärkungs-Einprägung zur parallel dazu verlaufenden Außenseite kann hier kleiner als 10 cm oder als 8 cm sein, vorzugsweise ist er kleiner als 5 cm. Dies ist insbesondere auch dann von Vorteil, wenn daran etwas befestigt wird, wie nachfolgend noch näher erläutert wird.

In einem Mittelbereich des Tragblechs bzw. durch die Mitte verläuft dann mindestens eine weitere Verstärkungs-Einprägung. Sie kann entweder genau mittig zwischen zwei Außenseiten liegen, zu denen sie parallel ist. In einem Mittelbereich des Tragblechs kann dann eine einzige Verstärkungs-Einprägung in ähnlicher oder gleicher Form verlaufen. Alternativ können zwei gleiche Verstärkungs-Einprägungen mit einem Abstand von weniger als 10 cm zueinander verlaufen. Dies ist insbesondere dann von Vorteil, wenn die Verstärkungs-Einprägung noch weitere Funktionen übernimmt, bevorzugt wenn darin Funktionseinheiten verlaufen oder wenn etwas daran befestigt ist.

Eine Länge der Verstärkungs-Einprägungen kann, wie eingangs erläutert, möglichst einen Großteil des Tragblechs überspannen. Dabei kann mindestens eine Verstärkungs-Einprägung, vorzugsweise jede, in ihrer Längsrichtung gesehen mindestens bis zu einer Entfernung von maximal 2 cm, insbesondere maximal 1 cm, zur Außenseite des Tragblechs hin verlaufen, wenn man von oben oder von unten auf das Tragblech blickt. Besonders vorteilhaft verläuft eine Verstärkungs-Einprägung bis direkt an eine Außenseite des Tragblechs, ist also möglichst lang. Dies gilt auch für den Fall, dass diese Außenseite, insbesondere alle Außenseiten des Tragblechs, abgewinkelt ist mit einem Winkel von mindestens 45°, üblicherweise etwa 90°. Dies dient ebenfalls der Erhöhung der Verstärkung des Tragblechs, ebenso kann dadurch eine Winkelfläche gebildet werden, um daran etwas zu befestigen. Eine Abwinklung entlang der Außenseite des Tragblechs kann vorteilhaft in dieselbe Richtung gehen, in die auch die Verstärkungs-Einprägung von dem Tragblech wegsteht, vorteilhaft nach unten.

Zur Vereinfachung einer Herstellung der Verstärkungs-Einprägung, insbesondere durch Einprägen, ist erfindungsgemäß vorgesehen, dass in den Seitenwänden der Verstärkungs-Einprägung, also zwischen ihrem Boden und der sonstigen Fläche des Tragblechs, Ausnehmungen vorgesehen sind. Diese Ausnehmungen sind bevorzugt in regelmäßiger Anordnung vorgesehen. Sie sind erfindungsgemäß länger in Längsrichtung der Verstärkungs-Einprägung gesehen als dazwischenliegende Stege. Des Weiteren sind die Ausnehmungen vorteilhaft entlang einer Linie angeordnet, insbesondere entlang einer Geraden, da auch die Verstärkungs-Einprägungen bevorzugt gerade ausgebildet sind. Das Verhältnis von Länge der Ausnehmungen zur Länge der dazwischenliegenden Stege kann zwischen 50 % und 500 % betragen, so dass diese Ausnehmungen quasi mehrfach länger sind als die Stege dazwischen. Dadurch kann zum Einen ein Wärmefluss zwischen Fläche des Tragblechs, insbesondere durch die darauf angeordneten Heizeinrichtungen, und Verstärkungs-Einprägung bzw. deren Boden reduziert werden. Zum Anderen kann dadurch aber vor allem eine Verformbarkeit des Tragblechs während bzw. zu Beginn des Prägeverfahrens erleichtert werden. Insbesondere entsteht dadurch signifikant weniger Verzug beim Prägen, da das Blechmaterial nicht durchgängig über die gesamte Länge der Verstärkungs-Einprägung versucht, in die Vertiefung bzw. in die Einprägung nachzulaufen. Vielmehr werden die genannten Stege zwischen den Ausnehmungen umgeformt und etwas gelenkt, was aufgrund ihrer relativ schmalen Ausgestaltung aber erheblich leichter möglich ist. Eine stabile Anbindung der Verstärkungs-Einprägung mittels dieser Stege an die restliche umgebende Fläche des Tragblechs ist aber gut und ausreichend stabil möglich. Diese Ausnehmungen werden bevorzugt vor dem Prägen in das Tragblech eingebracht.

Bevorzugt sind die vorgenannten Ausnehmungen im Wesentlichen, insbesondere ausschließlich, in den Seitenwänden vorgesehen und nur wenig oder gar nicht in den sonstigen Flächen des Tragblechs und/oder im Boden der Verstärkungs-Einprägung. So sind sie also möglichst nur im Bereich der Verformung des Tragblechs vorgesehen, um eben selber verformt zu werden bzw. um diese Verformung möglichst leicht zu ermöglichen und möglichst ohne Kräfte oder Spannungen in das Tragblech hinein zu haben, durch welche dieses sich verziehen oder aufwölben könnte aus seiner bevorzugt im Wesentlichen flachen Form.

Die genannten Ausnehmungen sind vorteilhaft nicht nur als schmale längliche Schlitze ausgebildet, sondern als längliche Rechtecke. Ihre Länge sollte dem Abstand zwischen benachbarten Stegen entsprechen, ihre Breite sollte zwischen 5 % und 30 % der Länge betragen, insbesondere 8 % bis 25 %. Alternativ ausgedrückt kann die Breite zwischen 50 % und 150 % der Tiefe der Verstärkungs-Einprägung betragen.

Die Ausnehmungen sind vorteilhaft überwiegend gleich groß, insbesondere fast alle oder alle Ausnehmungen gleich groß. Dies ermöglicht ein gleichmäßiges Verhalten beim Herstellen der Verstärkungs-Einprägung.

In weiterer Ausgestaltung der Erfindung können zusätzliche Durchbrüche entlang der Verstärkungs-Einprägung vorgesehen sein, die nach Art von länglichen Schlitzen ausgebildet sind. Sie verlaufen bevorzugt mit einem Abstand zwischen 0,5 cm und 5 cm, insbesondere zwischen 0,5 cm und 2 cm, zur Verstärkungs-Einprägung oder zu den vorgenannten Ausnehmungen. Die Durchbrüche sind bevorzugt schlitzartig ausgebildet und schmaler als die vorgenannten Ausnehmungen. Insbesondere beträgt ihre Länge das Vierfache bis Dreißigfache ihrer Breite. Der Abstand benachbarter Durchbrüche zueinander kann zwischen 5 % und 50 % der Länge eines solchen Durchbruchs betragen.

Derartige Durchbrüche sind vorteilhaft entlang von beiden Seiten der Verstärkungs-Einprägung vorgesehen, insbesondere aber zwischen einer Verstärkungs-Einprägung und einer auf dem Tragblech angeordneten Heizeinrichtung. So können sie eine Wärmeleitung quer zu ihrer Längsrichtung stark reduzieren.

In nochmals weiterer Ausgestaltung der Erfindung kann vorgesehen sein, dass die Verstärkungs-Einprägung einen Boden aufweist, der von der planen Form abweicht. Der Boden kann eine Wölbung nach oben aufweisen, also in entgegengesetzter Richtung, mit der die Verstärkungs-Einprägung in das Tragblech hineingeprägt worden ist. Die Wölbungsrichtung kann gleichzeitig quer zur Längsrichtung der Verstärkungs-Einprägung ausgebildet sein. Sie kann eine Art Bombierung bilden, um die Verstärkungs-Einprägung zusätzlich zu stabilisieren. Eine Höhe der Wölbung kann zwischen 1 % und 10 % der Breite des Bodens betragen.

Neben der reinen technischen Wirkung zur Verstärkung bzw. Versteifung des Tragblechs kann in einer Verstärkungs-Einprägung eine Funktionseinheit oder ein Bauteil des Kochfelds verlegt bzw. untergebracht werden. So können darin beispielsweise Kabel, Anschlüsse und/oder Sensoren verlegt sein. Dafür reicht die vorgenannte relativ geringe Tiefe der Verstärkungs-Einprägung. Zusätzlich oder alternativ können darin Leuchtmittel verlaufen, insbesondere Lichtleiter.

Darin verlaufende Teile sollten nicht nach oben über die Verstärkungs-Einprägung herausstehen, können dies gegebenenfalls aber, je nach oben zur Verfügung stehendem Bauraum.

In bevorzugter Ausgestaltung der Erfindung kann am Kochfeld ein Steuerungsgehäuse vorgesehen sein für die vorgenannte Ansteuerung und/oder die Leistungssteller. Ein solches Steuerungsgehäuse kann flach und groß ausgebildet sein und unter dem Tragblech angeordnet sein. Es kann bevorzugt von unten an das Tragblech befestigt sein oder angeschraubt sein. Ein derartiges Steuerungsgehäuse ist vorteilhaft nur an die Unterseiten von zwei beabstandeten Verstärkungs-Einprägungen angeschraubt. So kann die Tiefe der Verstärkungs-Einprägungen zur Aufnahme von Schraubenköpfen, Muttern oder Gewindeteilen dienen, ohne dass diese nach oben über die Fläche des Tragblechs überstehen. Bevorzugt weist ein Kochfeld zwei oder drei ähnliche oder identische Steuerungsgehäuse auf, von denen jedes an zwei eigenen Verstärkungs-Einprägungen befestigt ist. Somit sind für das Kochfeld vier bzw. sechs Verstärkungs-Einprägungen vorgesehen. Bei einer Breite von etwa 55 cm bis 60 cm für das Kochfeld können es zwei Steuerungsgehäuse mit vier Verstärkungs-Einprägungen sein, bei einer Breite von 80 cm bis 90 cm sind es vorteilhaft drei Steuerungsgehäuse mit sechs Verstärkungs-Einprägungen.

Vorteilhaft wird ein Tragblech in einem einzigen Schritt geprägt bzw. bearbeitet. Dies dient zur Reduzierung von Verformungen, die gegebenenfalls nicht erwünscht sind. In ähnlicher Form kann das Tragblech in einem einzigen Schritt mit sämtlichen Durchbrüchen und Ausnehmungen oder sonstigen Herausstanzungen versehen werden.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in ZwischenÜberschriften und einzelne Abschnitte beschränkt die unter diesen gemachten Aussagen nicht in ihrer Allgemeingültigkeit.

### Kurzbeschreibung der Zeichnungen

Ausführungsbeispiele der Erfindung sind in den Zeichnungen schematisch dargestellt und werden im Folgenden näher erläutert. In den Zeichnungen zeigen:
- Fig. 1: eine Seitenansicht eines erfindungsgemäßen Kochfelds,
- Fig. 2: das Kochfeld aus Fig. 1 ohne Kochfeldplatte,
- Fig. 3: eine Ansicht von schräg oben auf die Anordnung aus Fig. 2,
- Fig. 4: eine Ansicht von schräg unten auf die Anordnung aus Fig. 1,
- Fig. 5: das Tragblech des Kochfelds aus Fig. 1 alleine in Draufsicht ähnlich Fig. 3,
- Fig. 6: eine Seitenansicht des Tragblechs aus Fig. 5 ähnlich Fig. 2,
- Fig. 7: eine starke Vergrößerung einer schrägen Draufsicht auf das Tragblech mit zwei Verstärkungs-Einprägungen, die bis an eine Außenseite des Tragblechs reichen,
- Fig. 8: eine sehr flache schräge Draufsicht auf den Ausschnitt der Fig. 7,
- Fig. 9: eine sehr starke Vergrößerung einer Seitenansicht einer Verstärkungs-Einprägung mit Darstellung ihrer Querschnittsform,
- Fig. 10: eine vereinfachte Ansicht einer Abwandlung der Querschnittsform der VerstärkungsEinprägung ähnlich Fig. 9 mit dreieckigem Querschnitt und
- Fig. 11: eine nochmals weitere Abwandlung einer Querschnittsform der Verstärkungs-Einprägung mit tiefer U-Form.

### Detaillierte Beschreibung der Ausführungsbeispiele

In der Fig. 1 ist ein erfindungsgemäßes Kochfeld 11 in Seitenansicht dargestellt. Das Kochfeld 11 weist oben eine Kochfeldplatte 12 auf, unter der mehrere Induktionsheizspulen 14 angeordnet sind. Die Schrägansicht der Fig. 3 zeigt, dass im vorderen Bereich vier Bedieneinrichtungen 15 angeordnet sind, die jeweils optische Anzeigeeinrichtungen und kapazitive Bedienelemente aufweisen, wie dies aus dem Stand der Technik bekannt ist. Von unten sind, wie auch die Schrägansicht der Fig. 4 zeigt, drei gleiche bzw. identische Steuerungsgehäuse 17 an ein Tragblech 20 angeschraubt. Diese Steuerungsgehäuse enthalten eine Ansteuerung und/oder Leistungssteller für die Induktionsheizspulen 14. Deswegen weisen sie auch im vorderen Bereich Lüftungsschlitze und im hinteren Bereich Lüfter auf, wie dies an sich aber aus dem Stand der Technik bekannt ist. Auch die Induktionsheizspulen 14 sowie die Bedieneinrichtungen 15 sind auf das Tragblech 20 montiert bzw. liegen auf diesem auf und werden von diesem getragen. Zur genauen Fixierung können die zahlreichen kleineren Öffnungen im Tragblech 20 dienen, wie dies der Fig. 5 zu entnehmen ist. Durch aus Fig. 5 ersichtliche große Öffnungen 22 hindurch kann eine Verkabelung der Induktionsheizspulen 14 in die darunterliegenden Steuerungsgehäuse 17 leicht erfolgen.

Entlang seiner Außenseiten weist das Tragblech 20 Abwinkelungen 23 auf, die gemäß der Seitenansicht von Fig. 6 rechtwinklig nach unten abgebogen sind. Das gesamte Tragblech 20 besteht vorteilhaft aus Aluminiumblech, besonders vorteilhaft mit einer Stärke von etwa 1,5 mm.

In eine Fläche 21 des Tragblechs 20 sind sechs Verstärkungs-Einprägungen 25a bis 25f eingebracht. Wie die Seitenansicht der Fig. 6 zeigt, sind sie sämtlich identisch ausgebildet und im Wesentlichen die einzigen Bereiche der Fläche 21 des Tragblechs 20, die eingeprägt sind.

Im Folgenden wird auch auf die Fig. 6 bis 9 Bezug genommen, ohne dies im Einzelnen näher anzugeben.

Jede Verstärkungs-Einprägung 25a bis 25f weist einen Boden 27 auf sowie Seitenwände 29. Die Vergrößerungen der Fig. 7 und 8 zeigen, dass die Seitenwände 29b und 29c der Verstärkungs-Einprägungen 25b und 25c im Wesentlichen von kurzen Stegen 33b und 33c gebildet sind. Zwischen diesen sind längliche Ausnehmungen 31b und 31c in das Blechmaterial des Tragblechs 20 eingebracht bzw. daraus herausgestanzt. Dort wo die Verstärkungs-Einprägungen 25 bis an die Außenseiten des Tragblechs 20 und somit bis an die Abwinklungen 23 gezogen sind, sind etwas größere Ausstanzungen 35 vorgesehen, in der Fig. 7 sind dies die Ausstanzungen 35b und 35c. Sie ermöglichen ein leichtes Abbiegen der Abwinklungen 23 ohne Verwerfungen. Aus der Fig. 7 ist zu ersehen, dass eine Länge der Ausnehmungen 31b und 31c etwa das Dreifache der Länge der Stege 33b und 33c in Längsrichtung der Verstärkungs-Einprägungen 25b und 25c beträgt. So ist einerseits eine stabile Verbindung zwischen dem flachen Boden 27b und 27c der Verstärkungs-Einprägungen 25b und 25c und der restlichen Fläche 21 des Tragblechs 20 gegeben. Gleichzeitig können durch die relativ schmalen Stege 33b und 33c Aufwerfungen oder ein sonstiges Verziehen im Tragblech 20 vermieden werden, wenn die Verstärkungs-Einprägungen 25 eingeprägt werden bzw. durch Prägen hergestellt werden. Hier kann das Material des Tragblechs 20 dann gut nachfließen, wie eingangs erläutert worden ist. So kann auch erreicht werden, dass die Verstärkungs-Einprägungen 25 mit nicht allzu großer Kraft beim Prägen hergestellt werden können.

Eine U-artige Querschnittsform der Verstärkungs-Einprägungen 25 ist aus der Fig. 9 gut zu ersehen. Die Tiefe, also sozusagen der Höhenunterschied zwischen der Fläche 21 des Tragblechs 20 und dem Boden 27 der Verstärkungs-Einprägung 25, beträgt etwas mehr als die Dicke des Tragblechs 20 selbst, also beispielsweise 2 mm bis 2,5 mm. Dies reicht aber schon für die deutlich mechanische Verstärkung des gesamten Tragblechs 20 gegen Durchbiegen aufgrund der Gewichtskraft der aus Fig. 3 erkennbaren Induktionsheizspulen 14 samt auf diesen aufgelegten Sensorspulen. Gerade im mittleren Bereich des Tragblechs 20 zwischen den Verstärkungs-Einprägungen 25c und 25d ist dies wichtig und von Vorteil.

Ein Winkel der Schrägstellung der Seitenwände 29 zur Fläche 21 des Tragblechs 20 lässt sich nicht genau bestimmen, da die Seitenwände zugegebenermaßen nicht sehr hoch sind und aufgrund des aus Fig. 9 erkennbaren gebogenen Verlaufs ein Winkel nur schwer anzugeben ist. Gestrichelt dargestellt ist ein etwaiger Verlauf einer Geraden zwischen zwei Punkten, die jeweils auf halber Dicke des Tragblechs 20 liegen, bevor die Fläche 21 des Tragblechs 20 in den Steg 33 übergeht und bevor der Boden 27b nach links in denselben Steg 33b übergeht. Dieser Winkel beträgt etwa 45°, wobei zugegebenermaßen an sich die Schrägstellung des Stegs 33b schräger aussieht bzw. einen größeren Winkel vermuten lässt.

Zu erkennen ist auch, dass durch das Prägen bzw. Herstellen der Verstärkungs-Einprägungen 25 das Material in der wesentlichen Fläche 21 des Tragblechs 20 nicht beeinträchtigt wird, ebenso eigentlich nicht im Boden 27 der Verstärkungs-Einprägungen 25. Sowohl die Verformung als auch eine mögliche negative Beeinträchtigung des Materials findet lediglich in den Seitenwänden bzw. den Stegen 33 der Verstärkungs-Einprägungen 25 statt. Hält sich deren Verformung durch das Prägen aber in Grenzen, so sind sie noch ausreichend stabil.

Entlang des Bodens 27 der Verstärkungs-Einprägungen 25 sind jeweils drei Löcher 38 vorgesehen. An diesen Löchern können, wie eingangs erläutert worden ist, die Steuerungsgehäuse 17 von unten befestigt werden, vorteilhaft durch Festschrauben. Von oben eingebrachte Schrauben können dann eine Höhe oder Dicke der Schraubenköpfe bis zu den vorgenannten 2 mm aufweisen und bleiben noch unterhalb der Ebene der Fläche 21 des Tragblechs 20. So stören sie die darüber aufgelegten Induktionsheizspulen 14 oder sonstige Funktionseinheiten nicht. Des Weiteren können alternativ oder zusätzlich in den durch die Verstärkungs-Einprägungen 25 gebildeten Kanälen auch Kabel, Anschlüsse, Sensoren oder Lichtleiter oder dergleichen verlaufen. Dann haben sie eine Funktion ähnlich wie Kabelkanäle. Zusätzlich könnten sie auch noch nach oben verschlossen sein durch dünne Folien oder dünne Deckel.

In den Fig. 7 bis 9 sind in den Vergrößerungen auch links und rechts neben der Verstärkungs-Einprägung 25b längliche Durchbrüche 40b vorgesehen. Sie laufen genau parallel dazu und weisen eine Länge auf, die etwa der Länge der Ausnehmungen 31 entsprechen kann. Ihre Breite kann etwa ein Viertel ihrer Länge betragen. Aus Fig. 7 ist erkennbar, dass hier zu jedem Durchbruch 40b etwa mittig ein Steg 33b angeordnet ist bzw. somit die Durchbrüche 40b gleichbleibend versetzt sind zu den Ausnehmungen 31b. Diese Durchbrüche 40b haben den Zweck, eine Wärmeleitung zu verringern, insbesondere von den aufgelegten Induktionsheizspulen 14 in die Verstärkungs-Einprägungen 25 bzw. deren Böden 27, an denen die Steuerungsgehäuse 17 befestigt sind. Möglicherweise können durch die schmalen Bereiche, die zwischen jedem Durchbruch 40b und jedem Steg 33b gebildet sind, negative Beeinflussungen des Prägens auf die flache Ausgestaltung der Fläche 21 des Tragblechs 20 verringert werden. In diesen schmalen Bereichen kann das Material des Tragblechs 20 beim Prägen sozusagen noch etwas nachgeben.

Diese Durchbrüche 40 müssen aber nicht vorgesehen sein, in Fig. 7 sind sie bei der rechten Verstärkungs-Einprägung 25c nicht vorgesehen.

Aus der Vergrößerung der Fig. 9 ist zu ersehen, dass eine Breite einer Verstärkungs-Einprägung 25 in etwa das Zehnfache ihrer Tiefe betragen kann. Dies kann aber leicht erkennbar variieren.

In der Fig. 10 ist vereinfacht eine andere Querschnittsform für eine Verstärkungs-Einprägung 125 dargestellt. Sie ist im Profil dreieckig mit nach unten weisender Spitze. Die Seitenwände 129 sind in etwa gleich lang und stehen in einem etwa gleichen Winkel zur Fläche 121 des Tragblechs 120. Somit ist unten in der Verstärkungs-Einprägung 125 ein rechter Winkel gebildet. Eine derartige Verstärkungs-Einprägung 125 ist offensichtlich schwerer herzustellen als die zuvor beschriebene gemäß der Fig. 1 bis 9. Durch ihre größere Tiefe verleiht sie dem Tragblech 120 aber wahrscheinlich auch eine größere Steifigkeit bzw. bewirkt eine größere Verstärkung gegen Durchbiegen.

In der Fig. 11 ist eine nochmals weitere Variation dargestellt, wie in ein Tragblech 220 eine Verstärkungs-Einprägung 225 eingebracht werden kann. Die Querschnittsform ist hier zwar auch U-artig, allerdings etwa doppelt so tief wie breit. Diese Verstärkungs-Einprägung 225 bildet eher eine Art nach unten aus der Fläche 221 des Tragblechs 220 herausstehende Verstärkungsrippe mit zwei relativ langen Seitenwänden 229, die zwischen sich einen relativ schmalen Boden 227 bilden. Hier ist auch schematisch dargestellt, wie ein Anschlusskabel 241 unten in der Verstärkungs-Einprägung 225 verlegt sein kann.

Die Verstärkungs-Einprägungen der Fig. 10 und 11 sind möglicherweise auch nur mit einer Anordnung von Ausnehmungen und Stegen ähnlich dem vorherigen Ausführungsbeispiel realisierbar. Alternativ kann durch das Herstellen dieser Ausprägungen nicht ganz vermieden werden, dass sich das Tragblech 120 bzw. 220 insgesamt etwas verzieht. Dies kann aber durchaus in Kauf genommen werden. Sollen dennoch Abwinklungen an den Außenseiten des Tragblechs vorgesehen sein, an die die Verstärkungs-Einprägungen 125 bzw. 225 heranreichen sollen, so muss hier möglicherweise das Tragblech entweder aufgeschnitten werden für eine entsprechende Überlappung. An dieser Überlappung können die Abwinklungen wieder miteinander verbunden werden, beispielsweise durch Schrauben oder Schweißen. Dadurch werden auch sehr stabile und wirksame Abwinklungen geschaffen. Alternativ muss hier das Blechmaterial im Bereich der Abwinklung aufeinandergebogen bzw. gedoppelt werden, was aber auch möglich ist.

## Patentansprüche

1. Kochfeld (11) mit
- einem flächigen Tragblech (20, 120, 220) aus Metall, auf dem mindestens eine Heizeinrichtung (14) angeordnet ist,
- einer Ansteuerung und/oder Leistungsstellern für die Heizeinrichtungen (14), die unter dem Tragblech (20, 120, 220) angeordnet sind,
wobei
- das Tragblech (20, 120, 220) mindestens eine Verstärkungs-Einprägung (25, 125, 225) aufweist, die länglich ausgebildet ist in Richtung von einer Außenseite des Tragblechs auf eine gegenüberliegende Außenseite zu,
- die Verstärkungs-Einprägung (25, 125, 225) nach unten aus einer Fläche des Tragblechs (20, 120, 220) heraussteht oder nach unten über die Fläche des Tragblechs übersteht,
- die Verstärkungs-Einprägung (25, 125, 225) eine Länge von mindestens 80% der Entfernung von einer Außenseite des Tragblechs (20, 120, 220) zur gegenüberliegenden Außenseite aufweist,
- die Verstärkungs-Einprägung (25, 125, 225) eine Breite aufweist, die 2% bis 20% ihrer Länge beträgt,
**dadurch gekennzeichnet, dass**
- auf dem flächigen Tragblech mehrere Heizeinrichtungen (14) angeordnet sind,
- in Seitenwänden (29, 129, 229) der Verstärkungs-Einprägung (25, 125, 225) Ausnehmungen (31) vorgesehen sind,
- wobei die Ausnehmungen (31) in Längsrichtung der Verstärkungs-Einprägung (25, 125, 225) gesehen länger sind als dazwischenliegende Stege (33).

2. Kochfeld nach Anspruch 1, **dadurch gekennzeichnet, dass** die Verstärkungs-Einprägung (25) eine Querschnittsform aufweist, insbesondere U-artig, die einen Boden (27) aufweist und auf beiden Seiten des Bodens (27) Seitenwände (29) von der Fläche des Tragblechs (20) hin zu dem Boden (27) aufweist, wobei die Seitenwände (29) schräg zum Boden (27) hin aufeinander zu verlaufen bzw. sich die Querschnittsform zum Boden (27) hin verjüngt, wobei vorzugsweise ein Winkel der Seitenwände (29) zu einer Fläche des Tragblechs (20) zwischen 20° und 75° beträgt, insbesondere zwischen 35° und 60° beträgt.

3. Kochfeld nach Anspruch 2, **dadurch gekennzeichnet, dass** die Querschnittsform der Verstärkungs-Einprägung (25) symmetrisch ist zu einer Symmetriefläche rechtwinklig zur Fläche des Tragblechs (20) und entlang der Längsrichtung der Verstärkungs-Einprägung (25).

4. Kochfeld nach einem der vorhergehenden Ansprüche, **dadurch gekennzeichnet, dass** ein Boden (27, 227) der Verstärkungs-Einprägung (25, 225) flach ausgebildet ist und/oder parallel zu einer Fläche des Tragblechs (20, 220) verläuft.

5. Kochfeld nach einem der vorhergehenden Ansprüche, **dadurch gekennzeichnet, dass** die Verstärkungs-Einprägung (25, 125, 225) zwischen 5% und 20% der maximalen Breite der Verstärkungs-Einprägung (25, 125, 225) nach unten aus der Fläche des Tragblechs (20, 120, 220) heraussteht oder nach unten über die Fläche des Tragblechs (20, 120, 220) übersteht, insbesondere zwischen 8% und 15%, wobei vorzugsweise die Tiefe und/oder die Breite der Verstärkungs-Einprägung (25, 125, 225) konstant ist entlang der Längsrichtung der Verstärkungs-Einprägung.

6. Kochfeld nach einem der vorhergehenden Ansprüche, **dadurch gekennzeichnet, dass** das Tragblech (20, 120, 220) mindestens zwei gleichartige oder identische Verstärkungs-Einprägungen (25, 125, 225) aufweist, die parallel zueinander verlaufen, wobei insbesondere mindestens eine Verstärkungs-Einprägung (25, 125, 225) entlang einer Außenseite des Tragblechs (20, 120, 220) und parallel dazu verläuft, vorzugsweise mit einem Abstand zwischen 1 cm und 10 cm dazu, und wobei mindestens eine weitere Verstärkungs-Einprägung (25, 125, 225) parallel dazu in einem Mittelbereich des Tragblechs (20, 120, 220) verläuft, insbesondere genau mittig zwischen zwei parallelen Außenseiten des Tragblechs, oder wobei zwei Verstärkungs-Einprägungen (25, 125, 225) parallel zueinander in einem Mittelbereich des Tragblechs verlaufen.

7. Kochfeld nach Anspruch 6, **dadurch gekennzeichnet, dass** mit einem Abstand zwischen 1 cm und 10 cm zu zwei parallelen Außenseiten des Tragblechs (20, 120, 220) je eine Verstärkungs-Einprägung (25, 125, 225) verläuft.

8. Kochfeld nach einem der vorhergehenden Ansprüche, **dadurch gekennzeichnet, dass** eine Verstärkungs-Einprägung (25, 125, 225), vorzugsweise jede Verstärkungs-Einprägung (25, 125, 225), in ihrer Längsrichtung gesehen mindestens bis zu einer Entfernung von maximal 1 cm zur Außenseite des Tragblechs (20, 120, 220) verläuft in Draufsicht auf das Tragblech, vorzugsweise bis direkt an die Außenseite des Tragblechs.

9. Kochfeld nach einem der vorhergehenden Ansprüche, **dadurch gekennzeichnet, dass** die Ausnehmungen (31) nur in den Seitenwänden (29) der Verstärkungs-Einprägung (25, 225) vorgesehen sind und nicht in die sonstige Fläche des Tragblechs (20, 220) und nicht in den Boden (27, 227) der Verstärkungs-Einprägung (25, 225) hineinreichen.

10. Kochfeld nach einem der vorhergehenden Ansprüche, **dadurch gekennzeichnet, dass** die Ausnehmungen (31) jeweils rechteckige Fläche aufweisen, insbesondere mehr als 80% der Ausnehmungen (31) gleich groß sind.

11. Kochfeld nach einem der vorhergehenden Ansprüche, **dadurch gekennzeichnet, dass** entlang der Verstärkungs-Einprägung (25, 125, 225) Durchbrüche (40) verlaufen mit einem Abstand weniger als 3 cm, wobei vorzugsweise die Durchbrüche (40) eine Länge aufweisen die größer ist als ihre Breite, wobei insbesondere die Länge der Durchbrüche (40) größer ist als die Länge von Stegen (33) des Tragblechs (20, 120, 220) dazwischen.

12. Kochfeld nach einem der vorhergehenden Ansprüche, **dadurch gekennzeichnet, dass** die Verstärkungs-Einprägung (25, 225) einen Boden aufweist, der von der planen Form abweicht mit einer Wölbung nach oben und mit einer Richtung der Wölbung quer zur Längsrichtung der Verstärkungs-Einprägung (25, 225), wobei vorzugsweise eine Höhe der Wölbung zwischen 1% und 10% der Breite des Bodens beträgt.

13. Kochfeld nach einem der vorhergehenden Ansprüche, **dadurch gekennzeichnet, dass** in der Verstärkungs-Einprägung (25, 125, 225) Kabel und/oder Sensoren verlegt sind und/oder Leuchtmittel darin verlaufen, wobei vorzugsweise diese jeweils nicht über die Fläche des Tragblechs (20, 120, 220) überstehen oder aus der Vertiefung der Verstärkungs-Einprägung (25, 125, 225) herausstehen.

14. Kochfeld nach einem der vorhergehenden Ansprüche, **dadurch gekennzeichnet, dass** ein Steuerungsgehäuse (17) für die Ansteuerung und/oder die Leistungssteller flach ausgebildet ist und unter dem Tragblech (20, 120, 220) angeordnet ist, vorzugsweise von unten an das Tragblech angeschraubt ist, wobei das Steuerungsgehäuse (17) nur an die Unterseiten von zwei Verstärkungs-Einprägungen (25, 125, 225) angeschraubt ist, die mit Abstand zueinander und parallel zueinander verlaufen, wobei insbesondere mindestens zwei gleichartige Steuerungsgehäuse (17) unten an dem Tragblech (20, 120, 220) befestigt sind und dabei jedes Steuerungsgehäuse (17) an je zwei eigenen Verstärkungs-Einprägungen (25, 125, 225) und getrennt von den anderen Verstärkungs-Einprägungen befestigt ist.

15. Verfahren zur Herstellung eines Tragblechs (20, 120, 220) für ein Kochfeld (11) nach einem der vorhergehenden Ansprüche, **dadurch gekennzeichnet, dass** mindestens eine längliche Verstärkungs-Einprägung (25, 125, 225) in das Tragblech (20, 120, 220) eingebracht wird durch Prägen, wobei vorzugsweise entlang von zwei parallelen Linien Ausnehmungen (31) in ein Tragblech (20, 120, 220) eingebracht werden, insbesondere herausgestanzt werden, und in einem anschließenden Schritt die Verstärkungs-Einprägung (25, 125, 225) entlang und zwischen diesen zwei Linien von Ausnehmungen (31) in das Tragblech (20, 120, 220) eingebracht wird durch Prägen, wobei vorzugsweise die Verstärkungs-Einprägung (25, 125, 225) mit flachem Boden (27, 227) hergestellt wird, wobei der flache Boden (27, 227) zwischen den Ausnehmungen (31) oder zwischen den zwei Linien von Ausnehmungen (31) liegt.

## Claims

1. Hob (11) with
- a flat support plate (20, 120, 220) made of metal, on which at least one heating device (14) is arranged,
- a control and/or power regulator for the heating devices (14), which are arranged under the support plate (20, 120, 220),
wherein
- the support plate (20, 120, 220) has at least one reinforcing embossment (25, 125, 225) which is elongated in the direction from one outer side of the support plate to an opposite outer side,
- the reinforcing embossment (25, 125, 225) projects downwardly from a surface of the support plate (20, 120, 220) or projects downwardly beyond the surface of the support plate,
- the reinforcing embossment (25, 125, 225) has a length of at least 80% of the distance between an outer surface of the support plate (20, 120, 220) and the opposite outer surface,
- the reinforcement embossment (25, 125, 225) has a width of 2% to 20% of its length
**characterised in that**
- a plurality of heating devices (14) are arranged on the flat support plate,
- recesses (31) are provided in the side walls (29, 129, 229) of the reinforcing embossment (25, 125, 225),
- wherein the recesses (31) are longer than bridges (33) located inbetween as seen in the longitudinal direction of the reinforcing embossment (25, 125, 225).

2. Hob according to claim 1, **characterized in that** the reinforcing embossment (25) has a cross-sectional shape, in particular a U-shaped cross-sectional shape, comprising a bottom (27) and side walls (29) extending on both sides of the bottom (27) from the surface of the support plate (20) towards the bottom (27), the side walls (29) being inclined relative to one another in the direction of the bottom (27), resp. the cross-sectional shape tapers towards the bottom (27), wherein preferably an angle of the side walls (29) to a surface of the support plate (20) is between 20° and 75°, in particular between 35° and 60°.

3. Hob according to claim 2, **characterized in that** the cross-sectional shape of the reinforcing embossment (25) is symmetrical to a symmetry surface perpendicular to the surface of the support plate (20) and along the longitudinal direction of the reinforcing embossment (25).

4. Hob according to any one of the preceding claims, **characterized in that** a bottom (27, 227) of the reinforcing embossment (25, 225) is planar and/or parallel to a surface of the support plate (20, 220).

5. Hob according to one of the preceding claims, **characterized in that** the reinforcing embossment (25, 125, 225) protrudes between 5% and 20% of the maximum width of the reinforcing embossment (25, 125, 225) downwards with respect to the surface of the support plate (20, 120, 225), 220) or downwards beyond the surface of the support plate (20, 120, 220), in particular between 8% and 15%, preferably the depth and/or width of the reinforcing embossment (25, 125, 225) being constant along the longitudinal direction of the reinforcing embossment.

6. Hob according to any one of the preceding claims, **characterized in that** the support plate (20, 120, 220) comprises at least two similar or identical reinforcing embossments (25, 125, 225) extending parallel to each other, in particular at least one reinforcing embossment (25, 125, 225) extending along and parallel to an outer side of the support plate (20, 120, 220), preferably at a distance of between 1 cm and 10 cm therefrom, and at least one further reinforcing embossment (25, 125, 225) extending parallel thereto in a central region of the support plate (20, 120, 220), in particular exactly in the middle between two parallel outer sides of the support plate, or two reinforcing embossments (25, 125, 225) extending parallel to one another in a central region of the support plate.

7. Hob according to claim 6, **characterized in that** a reinforcing embossment (25, 125, 225) extends at a distance between 1 cm and 10 cm from each of the two parallel outer sides of the support plate (20, 120, 220).

8. Hob according to one of the preceding claims, **characterised in that** a reinforcing embossment (25, 125, 225), preferably each reinforcing embossment (25, 125, 225), extends, viewed in its longitudinal direction, at least to a distance of at most 1 cm from the outer side of the support plate (20, 120, 220), in the plan view of the support plate preferably to the outer side of the support plate.

9. Hob according to one of the preceding claims, **characterized in that** the recesses (31) are provided only in the side walls (29) of the reinforcing embossment (25, 225) and do not penetrate into the rest of the surface of the support plate (20, 220) or into the bottom (27, 227) of the reinforcing embossment (25, 225).

10. Hob according to one of the preceding claims, **characterized in that** the recesses (31) each have a rectangular surface, in particular more than 80% of the recesses (31) are of the same size.

11. Hob according to one of the preceding claims, **characterized in that** apertures (40) extend along the reinforcing embossment (25, 125, 225) at a distance of less than 3 cm, the apertures (40) preferably having a greater length than their width, the length of the apertures (40) being in particular greater than the length of the bridges (33) of the support plate (20, 120, 220) between them.

12. Hob according to one of the preceding claims, **characterized in that** the reinforcing embossment (25, 225) has a bottom deviating from the flat shape with a curvature upwards and with a direction of the curvature transverse to the longitudinal direction of the reinforcing embossment (25, 225), a height of the curvature being preferably between 1% and 10% of the width of the bottom.

13. Hob according to one of the preceding claims, **characterized in that** cables and/or sensors are laid in the reinforcing embossment (25, 125, 225) and/or lighting means are passed through, preferably not protruding beyond the surface of the support plate (20, 120, 220) or protruding beyond the depression of the reinforcing embossment (25, 125, 225).

14. Hob according to one of the preceding claims, **characterised in that** an control housing (17) for the control and/or the power regulators is flat and is arranged under the support plate (20, 120, 220), preferably screwed to the support plate from below, the control housing (17) being provided only on the undersides of two reinforcing embossments (25, 125, 225) which extend at a distance from one another and parallel to one another, in particular at least two identical control housings (17) being fastened at the bottom to the support plate (20, 120, 220) and each control housing (17) being fastened to two reinforcing embossments (25, 125, 225) of its own and separately from the other reinforcing embossments.

15. A method of manufacturing a support plate (20, 120, 220) for a hob (11) according to any one of the preceding claims, **characterized in that** at least one elongated reinforcing embossment (25, 125, 225) is introduced into the support plate (20, 120, 220) by embossing, recesses (31) preferably being introduced into a support plate (20, 120, 220) along two parallel lines, in particular by embossing, and, in a next step, the reinforcing embossment (25, 125, 225) is introduced into the support plate (20, 120, 220) by embossing along and between these two lines of recesses (31), the reinforcing embossment (25, 125, 225) preferably being formed with a flat bottom (27, 227), the flat bottom (27, 227) being arranged between the recesses (31) or between the two lines of recesses (31).

## Revendications

1. Plaque de cuisson (11) avec
- une tôle de support (20, 120, 220) en métal, sur laquelle est disposé au moins un dispositif de chauffage (14),
- une commande et/ou un régulateur de puissance pour les dispositifs de chauffage (14), qui sont disposés sous la tôle de support (20, 120, 220),
où
- la tôle de support (20, 120, 220) présente au moins une empreinte de renforcement (25, 125, 225) qui est allongée dans la direction allant d'un côté extérieur de la tôle de support à un côté extérieur opposé,
- l'empreinte de renforcement (25, 125, 225) fait saillie vers le bas depuis une surface de la tôle de support (20, 120, 220) ou s'étend vers le bas au-delà de la surface de la tôle de support,
- l'empreinte de renforcement (25, 125, 225) a une longueur d'au moins 80% de la distance entre une face extérieure de la tôle de support (20, 120, 220) et la face extérieure opposée,
- l'empreinte de renforcement (25, 125, 225) a une largeur de 2 % à 20 % de sa longueur,
**caractérisé en ce que**
- plusieurs dispositifs de chauffage (14) sont disposés sur la tôle de support,
- des évidements (31) sont prévus dans les parois latérales (29, 129, 229) de l'empreinte de renforcement (25, 125, 225),
- les évidements (31) étant plus longs, vus dans la direction longitudinale de l'empreinte de renforcement (25, 125, 225), que les entretoises (33) situées entre eux.

2. Plaque de cuisson selon la revendication 1, **caractérisée en ce que** l'empreinte de renforcement (25) présente une forme de section transversale en particulier en forme de U, qui comprend un fond (27) et des parois latérales (29) s'étendant de part et d'autre du fond (27) depuis la surface de la tôle de support (20) vers le fond (27), les parois latérales (29) étant inclinées l'une par rapport à l'autre en direction du fond (27) ou de l'empreinte de renforcement (25). la forme de la section transversale se rétrécit vers le fond (27), de préférence un angle des parois latérales (29) par rapport à une surface de la tôle de support (20) étant compris entre 20° et 75°, en particulier entre 35° et 60°.

3. Plaque de cuisson selon la revendication 2, **caractérisée en ce que** la forme de la section transversale de l'empreinte de renforcement (25) est symétrique par rapport à une surface de symétrie qui s'étend perpendiculairement à la surface de la tôle de support (20) et le long de la direction longitudinale de l'empreinte de renforcement (25).

4. Plaque de cuisson selon l'une des revendications précédentes, **caractérisée en ce qu'**un fond (27, 227) de l'empreinte de renforcement (25, 225) est plan et/ou parallèle à une surface de la tôle de support (20, 220).

5. Plaque de cuisson selon l'une quelconque des revendications précédentes, **caractérisée en ce que** l'empreinte de renforcement (25, 125, 225) fait saillie vers le bas par rapport à la surface de la tôle de support (20, 120, 225), 220) ou vers le bas au-delà de la surface de la tôle de support (20, 120, 220), entre 5% et 20% de la largeur maximale de l'empreinte de renforcement (25, 125, 225), notamment entre 8% et 15%, de préférence la profondeur et/ou la largeur de l'empreinte de renforcement (25, 125, 225) étant constante selon la direction longitudinale de l'empreinte de renforcement.

6. Plaque de cuisson selon l'une quelconque des revendications précédentes, **caractérisée en ce que** la tôle de support (20, 120, 220) comporte au moins deux empreintes de renforcement (25, 125, 225) similaires ou identiques s'étendant parallèlement l'une à l'autre, notamment au moins une empreinte de renforcement (25, 125, 225) s'étendant le long d'une face extérieure de la tôle de support (20, 120, 220) et parallèlement à celle-ci, de préférence à une distance comprise entre 1 cm et 10 cm de celle-ci, et au moins une autre empreinte de renforcement (25, 125, 225) s'étendant parallèlement à celle-ci dans une zone centrale de la tôle de support (20, 120, 220), en particulier exactement à michemin entre deux faces extérieures parallèles de la tôle de support, ou deux empreintes de renforcement (25, 125, 225) s'étendant parallèlement entre elles dans une zone centrale de la tôle de support.

7. Plaque de cuisson selon la revendication 6, **caractérisée en ce qu'**une empreinte de renforcement (25, 125, 225) s'étend à une distance comprise entre 1 cm et 10 cm de chacune des deux faces extérieures parallèles de la plaque de support (20, 120, 220).

8. Plaque de cuisson selon l'une quelconque des revendications précédentes, **caractérisée en ce qu'**une empreinte de renforcement (25, 125, 225), de préférence chaque empreinte de renforcement (25, 125, 225), s'étend, vue dans sa direction longitudinale, au moins jusqu'à une distance maximale de 1 cm de la face extérieure de la tôle de support (20, 120, 220), de préférence jusqu'à la face extérieure de la tôle de support vue de dessus de la tôle de support.

9. Plaque de cuisson selon l'une des revendications précédentes, **caractérisée en ce que** les évidements (31) sont prévus uniquement dans les parois latérales (29) de l'empreinte de renforcement (25, 225) et ne pénètrent pas dans le reste de la surface de la tôle de support (20, 220) ou dans le fond (27, 227) de l'empreinte de renforcement (25, 225).

10. Plaque de cuisson selon l'une des revendications précédentes, **caractérisée en ce que** les évidements (31) présentent chacun une surface rectangulaire, notamment plus de 80% des évidements (31) sont de même taille.

11. Plaque de cuisson selon l'une quelconque des revendications précédentes, **caractérisée en ce que** des ajours (40) s'étendent le long de l'empreinte de renforcement (25, 125, 225) à une distance inférieure à 3 cm, les ajours (40) ayant de préférence une longueur supérieure à leur largeur, la longueur des ajours (40) étant notamment supérieure à la longueur des entretoises (33) de la tôle support (20, 120, 220) entre eux.

12. Plaque de cuisson selon l'une quelconque des revendications précédentes, **caractérisée en ce que** l'empreinte de renforcement (25, 225) présente un fond s'écartant de la forme plane avec un bombement vers le haut et avec une direction du bombement transversale à la direction longitudinale de l'empreinte de renforcement (25, 225), une hauteur du bombement étant de préférence comprise entre 1 % et 10 % de la largeur du fond.

13. Plaque de cuisson selon l'une des revendications précédentes, **caractérisée en ce que** des câbles et/ou des capteurs sont posés dans l'empreinte de renforcement (25, 125, 225) et/ou des moyens d'éclairage la traversent, de préférence sans dépasser de la surface de la tôle de support (20, 120, 220) ou en dépassant de la cavité de l'empreinte de renforcement (25, 125, 225).

14. Plaque de cuisson selon l'une des revendications précédentes, **caractérisée en ce qu'**un boîtier de commande (17) pour la commande et/ou le régulateur de puissance est plat et est disposé sous la tôle de support (20, 120, 220), de préférence vissé par le bas sur la plaque de support, le boîtier de commande (17) étant muni uniquement sur les faces inférieures de deux empreintes de renforcement (25, 125, 225) qui s'étendent à distance l'une de l'autre et parallèlement l'une à l'autre, au moins deux boîtiers de commande (17) de même type étant notamment fixés en bas sur la tôle de support (20, 120, 220) et chaque boîtier de commande (17) étant fixé sur deux propres gaufrages de renforcement (25, 125, 225) et séparément des autres gaufrages de renforcement.

15. Procédé de fabrication d'une tôle de support (20, 120, 220) pour une plaque de cuisson (11) selon l'une des revendications précédentes, **caractérisé en ce qu'**au moins une empreinte de renforcement allongée (25, 125, 225) est réalisée par estampage dans la tôle de support (20, 120, 220), des évidements (31) étant de préférence réalisés dans une tôle de support (20, 120, 220) le long de deux lignes parallèles, notamment par estampage, et dans une étape suivante, l'empreinte de renforcement (25, 125, 225) est introduite par estampage le long et entre ces deux lignes d'évidements (31) dans la tôle de support (20, 120, 220), l'empreinte de renforcement (25, 125, 225) étant de préférence formée avec un fond plat (27, 227), le fond plat (27, 227) étant disposé entre les évidements (31) ou entre les deux lignes d'évidements (31).
